# EUROPÄISCHE PATENTSCHRIFT

(11) **EP 0 894 911 B1**
(45) Veröffentlichungstag und Bekanntmachung des Hinweises auf die Patenterteilung: **15.03.2000**
(21) Anmeldenummer: 98114143.5
(22) Anmeldetag: 29.07.1998
(51) Int. Cl.: E04D 12/00, E04D 1/34

(54) **Haltevorrichtung für den First- oder Gratbereich eines Daches**
Holding device for a roof ridge or edge
Dispositif de fixation pour le faîte ou l'arête d'une toiture

(30) Priorität: 01.08.1997 DE 19733200
(43) Veröffentlichungstag der Anmeldung: 03.02.1999
(73) Patentinhaber: HAUSprofi Bausysteme GmbH, 72250 Freudenstadt (DE)
(72) Erfinder: Becht, Edgart, 72290 Lossburg/Lombach (DE)
(74) Vertreter: KOHLER SCHMID + PARTNER

(56) Entgegenhaltungen:
- DE-A- 3 039 112
- DE-A- 3 933 037
- DE-C- 19 610 173
- DE-U- 8 703 862
- DE-U- 8 801 513
- DE-U- 29 602 893
- GB-A- 2 111 557

## Beschreibung

Die vorliegende Erfindung betrifft eine Haltevorrichtung zum Halten von am Dach zu befestigenden Gegenständen im First- oder Gratbereich eines Daches mit einem Bügel, der zwei seitlich nach unten abstehende freie Endabschnitte zur flächigen Auflage auf beiden Seiten des Firsts bzw. Grats aufweist, und mit einer relativ zum Bügel höhenverstellbaren Aufnahmeeinrichtung für mindestens einen am Dach zu befestigenden Gegenstand, die über einen mit Gewinde versehenen Abstandshalter, insbesondere über eine Gewindestange, mit einem Mittelabschnitt des Bügels verbunden ist.

Eine Haltevorrichtung dieser Art ist beispielsweise durch die DE-A-39 33 037 bekanntgeworden.

Diese höhenverstellbare Haltevorrichtung besitzt ein im Querschnitt U-förmiges, nach oben offenes Kopfstück, das als Aufnahmevorrichtung für eine First- oder Gratlatte vorgesehen ist. Der Bügel ist aus einem im wesentlichen V-förmig gebogenen Blechstreifen gebildet, der im Übergangsbereich zwischen den beiden V-Schenkeln eine Gewindebohrung für den als Gewindestange ausgebildeten Abstandshalter aufweist.

Durch die starre Verbindung der Aufnahmevorrichtung mit dem Abstandshalter kann der Abstandshalter nicht mehr gedreht und in der Höhe verstellt werden, wenn eine First- oder Gratlatte an der Aufnahmevorrichtung angebracht ist.

Nachgiebige Federzungen können den Querschnitt zwischen den U-Schenkeln verkleinern, um eine First- oder Gratlatte einzuklemmen, die einen kleineren Querschnitt gegenüber dem Querschnitt zwischen den U-Schenkeln aufweist. Die Federzungen sind nur mit Hilfe eines Werkzeugs wieder lösbar und können aufgrund der plastischen Verformung des Werkstoffs der Federzungen beim Biegevorgang abbrechen.

Aus der DE-U-296 16 781 ist ein First- und/oder Gratbelüftungssystem bekannt, bei dem in den Dachstuhl aus Holz einschlagbare Stifte zusammen mit einem Profilstreifen an die Stelle der bekannten Haltevorrichtungen für First- oder Gratlatten treten. Der Profilstreifen weist an seiner Unterseite eine in Längsrichtung des Profilstreifens verlaufende Ausnehmung auf, in die die Stifte einsteckbar sind. Die Befestigung der Stifte in der Ausnehmung kann über Verrastungen, Nuten, Klettverschlüsse usw. erfolgen. Zur Befestigung des Profilstreifens sind mehrere Stifte erforderlich, so daß ein auf die Stifte aufgesteckter Profilstreifen nicht mehr verdreht und in der Höhe verstellt werden kann. Eingeschlagene Stifte können dann ebenfalls nicht mehr nachjustiert werden, um den Profilstreifen anzuheben oder abzusenken.

Demgegenüber ist es die Aufgabe der vorliegenden Erfindung, eine Haltevorrichtung der eingangs genannten Art derart weiterzubilden, daß eine Höhenverstellbarkeit der Aufnahmevorrichtung auch bei montierter First- oder Gratlatte einfach durchführbar ist.

Diese Aufgabe wird erfindungsgemäß dadurch gelöst, daß die Aufnahmeeinrichtung am oberen Ende des Abstandshalters bezüglich des Abstandshalters frei drehbar gelagert ist.

Diese Ausgestaltung hat den Vorteil, daß unabhängig von der Drehstellung des Abstandshalters die Aufnahmeeinrichtung immer zum First oder Grat ausgerichtet bleiben bzw. ausgerichtet werden kann. Falls die nach oben offene Aufnahmeeinrichtung zum Halten einer First- oder Gratlatte dient, kann außerdem durch Verdrehen der Aufnahmeeinrichtung ihre lichte Aufnahmebreite in Richtung des Firsts oder Grats verringert werden, und können so auch First- und Gratlatten mit geringerer Breite aufgenommen werden. Die Aufnahmeeinrichtung kann festgehalten werden, wenn der Abstandshalter um wenige Grad gedreht wird, um den Höhenabstand zwischen der Aufnahmevorrichtung und dem Mittelabschnitt des Bügels nur wenig und feinfühlig zu ändern.

Der wesentliche Vorteil des Haltebügels besteht darin, daß seine Endabschnitte jeweils auf der dem First bzw. Grat abgewandten Oberseite der first- bzw. gratseitig ersten, parallel zum First bzw. Grat verlaufenden Dachlatte an beliebiger Stelle aufgelegt werden können. Aufgrund des nach unten abgewinkelten Abschnitts können die Dacheindeckungsplatten entweder weiterhin an der Dachlatte durch Übergreifen der Dachlatte oder im Bereich des Haltebügels an diesem durch Übergreifen seines nach unten abgewinkelten Abschnitts gehalten werden. Vorzugsweise ist der Haltebügel aus einem Blechstreifen gebildet.

Als vorteilhafte Ausführungsform ist erfindungsgemäß vorgesehen, daß das untere Ende des Abstandshalters in eine Gewindeaufnahme im Mittelabschnitt des Haltebügels einschraubbar ist. Die Gewindeaufnahme hat gegenüber einem mit dem Mittelabschnitt unlösbar verbundenen Abstandshalter den großen Vorteil, daß dadurch die Höhe des Mittelabschnitts bzw. des Haltebügels nur unwesentlich vergrößert wird. Außerdem können in die Gewindeaufnahme kommerziell erhältliche Gewindestangen verschiedener Längen eingeschraubt werden.

Um z.B. bei in die Gewindeaufnahme eingeschraubtem Abstandshalter diesen auch noch nachträglich in seiner über den Mittelabschnitt überstehenden Höhe justieren zu können, ist an dem Abstandshalter, möglichst im Bereich seines oberen Endes, eine Drehhandhabe vorgesehen, über die der Abstandshalter in die Gewindeaufnahme hinein bzw. aus der Gewindeaufnahme heraus geschraubt werden kann. Z.B. kann als Drehhandhabe eine auf den Abstandshalter aufgeschobene, drehfest verbundene Schraubenmutter vorgesehen sein.

Im einer anderen Ausgestaltung der Haltevorrichtung ist die Aufnahmeeinrichtung auf das obere Ende des Abstandshalters aufsteckbar. Z.B. kann die Aufnahmeeinrichtung ein Profilstreifen mit einer nach unten offenen U-förmige Aufnehmung sein, deren beide Nutflanken mit Rillen versehen sind, die mit einem Außengewinde des Abstandshalters zusammenwirken.

Der erste Abschnitt kann vom Endabschnitt um mindestens 90°, vorzugsweise um 90°, nach unten abgewinkelt sein, wodurch ein ausreichendes Übergreifen durch eine Dacheindeckungsplatte sichergestellt ist. Vorzugsweise ist der erste Abschnitt entsprechend der Außenkontur der Dachlatte abgewinkelt, d.h. im allgemeinen rechtwinklig. Entspricht dabei der Abstand der beiden jeweils durch die Abwinkelung gebildeten Innenkanten des Haltebügels dem Abstand der Oberkanten der Dachlatten, so liegt der Haltebügel auch mit seinen ersten Abschnitten auf der zum First gewandten Oberseite der Dachlatten auf. Aufgrund der zueinander abgewinkelten Endabschnitte und ersten Abschnitte ist die mittige Anordnung des Haltebügels auf den Dachlatten definiert vorgegeben, und der Haltebügel ist durch Aufliegen auf den Dachlatten bereits quer zur Firstlinie festgelegt. Da die ersten Abschnitte auf der Dachlatte nur vernachlässigbar auftragen, ist eine am Haltebügel gehaltene Dacheindeckungsplatte gegenüber ihren benachbarten, unmittelbar auf der Dachlatte aufliegenden Dacheindeckungsplatten zum First bzw. Grat nicht erkennbar versetzt. Ist hingegen der Kantenabstand des Haltebügels geringer als der Abstand der Oberkanten, so liegen die ersten Abschnitte zumindest im Kantenbereich nicht auf den Dachlatten auf, und eine am Haltebügel gehaltene Dacheindeckungsplatte ist gegenüber ihren benachbarten, unmittelbar auf der Dachlatte aufliegenden Dacheindeckungsplatten zum First bzw. Grat etwas hochversetzt.

Der Mittelabschnitt kann von den ersten Abschnitten jeweils durch mindestens einen weiteren Abschnitt in Längsrichtung des Haltebügels und/oder in der Höhe beabstandet sein. Dadurch kann zwischen Mittelabschnitt und ersten Abschnitten ausreichend Raum für die den Haltebügel übergreifende Dacheindeckungsplatte geschaffen werden. Weiterhin kann der Mittelabschnitt so gegenüber den Endabschnitten und ersten Abschnitten bzw. gegenüber den Dachlatten verschieden hoch angeordnet werden.

Um den Haltebügel vor Ort der jeweiligen Dachkonstruktion individuell anpassen zu können, ist er mit einer Anzahl von quer zu seiner Längsrichtung verlaufenden Schwachstellen versehen, die Biegelinien definieren. Vorzugsweise ist dabei eine Biegelinie durch ein oder mehrere Löcher gebildet. Solche Lochreihen lassen sich durch Stanzen besonders leicht herstellen und erlauben durch Auswahl der Größe und des Abstands der Löcher eine definierte Schwächung, die ein Abwinkeln ohne Zuhilfenahme von Werkzeugen ermöglicht, ohne daß dabei eine die Stabilität der gehaltenen Aufnahmeeinrichtung beeinträchtigende Schwächung des Haltebügels stattfindet. Ein flacher Blechstreifen mit Biegelinien kann so durch Abwinkeln verschieden langer Abschnitte entsprechend den vorgegebenen Biegelinien zu einem erfindungsgemäß ausgebildeten Haltebügel gebogen werden.

Wenn zumindest die Endabschnitte, vorzugsweise auch die ersten Abschnitte, in Längsrichtung des Haltebügels mit Löchern versehen sind, kann der Haltebügel über diese Löcher auf der Oberseite der Dachlatten befestigt, insbesondere aufgenagelt werden.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigt:
- Fig. 1: einen Dachquerschnitt mit einer ersten Ausführungsform einer Haltevorrichtung;
- Fig. 2: eine perspektivische Darstellung eines Haltebügels der Haltevorrichtung nach Fig. 1;
- Fig. 3: einen der Fig. 1 entsprechenden Dachquerschnitt mit einer zweiten Ausführungsform einer Haltevorrichtung.

Die Figuren der Zeichnung zeigen den erfindungsgemäßen Gegenstand teilweise nicht maßstäblich. Die Gegenstände der Figuren sind teilweise stark vergrößert, schematisiert und vereinfacht dargestellt, damit ihr Aufbau besser gezeigt werden kann.

Fig. 1 zeigt den firstseitigen Teil einer Dachkonstruktion nämlich Sparren **1** und auf diesen aufliegende Dachlatten 2 zum Halten von Dacheindeckungsplatten **3**. Mit Hilfe einer jeweils auf den firstseitig ersten Dachlatten 2 aufliegenden Haltevorrichtung **10** ist eine Firstlatte **4** gehalten.

Dazu weist die Haltevorrichtung 10 einen Haltebügel **11** mit zwei seitlich nach unten abstehenden freien Endabschnitten **12** zur flächigen Auflage auf beiden Seiten des Firsts und mit einem Mittelabschnitt **13** zum Tragen einer U-förmigen Aufnahmeeinrichtung **14** für die Firstlatte 4 auf. In Richtung auf den Mittelabschnitt 13 schließt sich an jeden Endabschnitt 12 jeweils ein erster Abschnitt **15** an, der vom Endabschnitt 12 nach unten entsprechend der Dachlattenkontur um 90° abgewinkelt ist. Zwischen Mittelabschnitt 13 und den ersten Abschnitten 15 sind jeweils zwei weitere Abschnitte **16** und **17** vorgesehen, über die der Mittelabschnitt 13 von den ersten Abschnitten 15 seitlich, d.h. in Längsrichtung des Haltebügels 11, und in der Höhe beabstandet ist. Die Endabschnitte 12 liegen jeweils auf der dem First abgewandten Oberseite **18** der firstseitig ersten, parallel zum First verlaufenden Dachlatten 2 auf.

Im Ausführungsbeispiel nach Fig. 1 entspricht der Abstand der beiden jeweils durch die Abwinkelung gebildeten Innenkanten **19** des Haltebügels 11 dem Abstand der Oberkanten der Dachlatten 2, so daß der Haltebügel 11 auch mit seinen ersten Abschnitten 15 auf der zum First gewandten Oberseite **20** der Dachlatten 2 aufliegt. Aufgrund der zueinander abgewinkelten Endabschnitte 12 und ersten Abschnitte 15 ist die mittige Anordnung des Haltebügels 11 auf den Dachlatten 2 vorgegeben und der Haltebügel durch Aufliegen auf den DachLatten 2 bereits quer zur Firstlinie festgelegt.

Aufgrund der geringen Stärke des Haltebügels 11 tragen die ersten Abschnitte 12 auf der Dachlatte 2 nur vernachlässigbar auf, so daß die durch Übergreifen des ersten Abschnitts 15 am Haltebügel 11 gehaltene Dacheindeckungsplatte 3 gegenüber ihren benachbarten, unmittelbar auf der Dachlatte 2 aufliegenden Dacheindeckungsplatten nicht erkennbar versetzt ist.

im Mittelabschnitt 13 ist eine hülsenförmige Gewindeaufnahme **21** vorgesehen, in die ein Abstandshalter in Form einer Gewindestange **22** eingeschraubt ist, welche an ihrem oberen Ende die U-förmige Aufnahmeeinrichtung 14 trägt. Um z.B. bei bereits am Dach angeordneter Haltevorrichtung 10 die Aufnahmeeinrichtung 14 nachträglich in ihrer Höhe über dem Mittelabschnitt 13 nachjustieren zu können, ist als Drehhandhabe auf die Gewindestange 22 eine Schraubenmutter **23** aufgeschraubt und angeschweißt. Durch Drehen der Schraubenmutter 23 kann die Gewindestange 22 und mit ihr die Aufnahmeeinrichtung 14 in die Gewindeaufnahme 21 ein- oder herausgeschraubt werden. Die Aufnahmeeinrichtung 14 ist auf der Gewindestange 22 um deren Achse frei drehbar gelagert, so daß auch eine in der Aufnahmeeinrichtung 14 aufgenommene, bereits entlang des Firsts ausgerichtete Firstlatte 4 (Fig. 1) problemlos in ihrer Höhe verstellt werden kann.

Der in Fig. 2 gezeigte Haltebügel 10 weist in seiner Längsrichtung Befestigungslöcher **24** zum Aufnageln auf die beiden Dachlatten 2 auf. Mit Hilfe von mehreren Reihen von quer verlaufenden Biegelinien, die durch Löcher **25** vorgegeben sind, lassen sich die Abschnitte 12 bis17 des Haltebügels 11 definiert abwinkeln, so daß der Haltebügel 11 vor Ort an die jeweilige Dachkonstruktion angepaßt oder aus einem flachen Blechstreifen durch Abwinkeln entsprechend langer Abschnitte erst gefertigt werden kann.

Bei der in Fig. 3 gezeigten weiteren Ausführungsform einer Haltevorrichtung **10'** ist auf die Gewindestange 22 eine Aufnahmeeinrichtung **26** in Form eines Profilstreifens mit einer nach unten offenen U-förmigen Aufnehmung **27** aufgesteckt. Beide Nutflanken **28** der Aufnehmung 27 sind zum Zusammenwirken mit der Gewindestange 22 mit parallel zum Nutgrund **29** verlaufenden Rillen bzw. Vorsprüngen **30** versehen, die das Verdrehen der Gewindestange 22 innerhalb der U-förmigen Aufnehmung 27 ermöglichen. So kann bei bereits entlang der Firstlinie ausgerichteter Aufnahmeeinrichtung 26 die Gewindestange 22 verdreht und dadurch die Aufnahmeeinrichtung 26 zwecks Nachjustage höhenverstellt werden. Die Aufnahmeeinrichtung 26 weist oben eine nach oben offene Haltenut **31** für Firstklammern und zu beiden Seiten eine seitlich offene Ringnut **32** für Dichtungskörper auf. Diese Dichtungskörper können sein:
- Schaumelemente;
- Bürstenstreifen;
- plissierte Kunststoffdichtungsstreifen mit einem Verklebungsbereich gegenüber angrenzenden Dacheindeckungsplatten; oder
- Metalldichtungsstreifen, z.B. plissierte Aluminiumstreifen, plissierte Walzbleistreifen oder plissierte Kupferstreifen.

Bei einem Bügel (11) zum Halten von am Dach zu befestigenden Gegenständen im First- oder Gratbereich eines Daches, mit zwei seitlich nach unten abstehenden freien Endabschnitten (12) zur flächigen Auflage auf beiden Seiten des Firsts bzw. Grats und mit einem Mittelabschnitt (13) zum Tragen einer Aufnahmeeinrichtung (14) für mindestens einen am Dach zu befestigenden Gegenstand, schließt sich in Richtung auf den Mittelabschnitt (13) an jeden Endabschnitt (12) jeweils ein erster Abschnitt (15) an, der vom Endabschnitt (12) nach unten abgewinkelt ist. Die Endabschnitte (12) liegen jeweils auf der dem First bzw. Grat abgewandten Oberseite (18) der first- bzw. gratseitig ersten, parallel zum First bzw. Grat verlaufenden Dachlatte (2) auf, wodurch die Befestigung einer Haltevorrichtung (10) im First- oder Gratbereich vereinfacht werden kann.

## Patentansprüche

1. Haltevorrichtung (10, 10') zum Halten von am Dach zu befestigenden Gegenständen im First- oder Gratbereich eines Daches, mit einem Bügel (11), der zwei seitlich nach unten abstehende freie Endabschnitte (12) zur flächigen Auflage auf beiden Seiten des Firsts bzw. Grats aufweist, und mit einer relativ zum Bügel (11) höhenverstellbaren Aufnahmeeinrichtung (14, 26) für mindestens einen am Dach zu befestigenden Gegenstand, die über einen mit Gewinde versehenen Abstandshalter, insbesondere über eine Gewindestange (22), mit einem Mittelabschnitt (13) des Bügels (11) verbunden ist, **dadurch gekennzeichnet,** daß die Aufnahmeeinrichtung (14) am oberen Ende des Abstandshalters bezüglich des Abstandshalters frei drehbar gelagert ist.

2. Haltevorrichtung nach Anspruch 1, dadurch gekennzeichnet, daß das untere Ende des Abstandshalters in eine Gewindeaufnahme (21) im Mittelabschnitt (13) des Haltebügels (11) einschraubbar ist.

3. Haltevorrichtung nach Anspruch 1 oder 2, gekennzeichnet durch eine an dem Abstandshalter vorgesehene Drehhandhabe.

4. Haltevorrichtung nach einem der vorhergehenden Ansprüche, dadurch gekennzeichnet, daß die Aufnahmeeinrichtung (26) auf das obere Ende des Abstandshalters aufsteckbar ist.

## Claims

1. Holding device (10, 10') for holding objects to be attached to a roof in the roof ridge or roof edge region thereof, having a bracket (11) with two sideward, downwardly projecting free end sections (12) for flat seating on both sides of the roof ridge or edge and with a recepticle device (14, 26) whose height can be adjusted relative to the bracket (11), the recepticle device for at least one object to be mounted to a roof, the recepticle device (14, 26) being connected to a central section (13) of the bracket (11) by means of a spacer having a thread, in particular, by means of a threaded rod (22)
characterized in that,
the recepticle device (14) is borne on the upper end of the spacer for free rotation relative to the spacer.

2. Holding device according to claim 1, characterized in that, the lower end of the spacer can be screwed into a threaded recepticle (21) in the middle section (13) of the holding bracket (11).

3. Holding device according to claim 1 or 2, characterized by a rotation handle provided for on the spacer.

4. Holding device according to any one of the preceding claims, characterized in that the recepticle device (26) can be mounted onto the upper end of the spacer.

## Revendications

1. Dispositif de fixation (10, 10') afin de maintenir des objets à fixer sur un toit, dans la région du faîte ou de l'arête du toit, comprenant un arceau (il) qui présente deux tronçons terminaux libres (12), dépassant latéralement vers le bas, destinés à venir en appui à plat sur les deux côtés du faîte ou de l'arête, et comprenant un dispositif de réception (14, 26), susceptible d'être réglé en hauteur par rapport à l'arceau (11), pour au moins un objet à fixer sur le toit, ledit dispositif de réception étant relié à un tronçon médian (13) de l'arceau (11) au moyen d'un élément d'écartement pourvu de pas de vis, en particulier au moyen d'une tige filetée (22), caractérisé en ce que le dispositif de réception (14) est monté en rotation libre par rapport à l'élément d'écartement à l'extrémité supérieure de l'élément d'écartement.

2. Dispositif de fixation selon la revendication 1, caractérisé en ce que l'extrémité inférieure de l'élément d'écartement est susceptible d'être vissée dans un logement taraudé (21) dans le tronçon médian (13) de l'arceau de maintien (11).

3. Dispositif de fixation selon l'une ou l'autre des revendications 1 et 2, caractérisé en ce qu'il comprend une manette rotative prévue sur l'élément d'écartement.

4. Dispositif de fixation selon l'une des revendications précédentes, caractérisé en ce que le dispositif de réception (26) est susceptible d'être enfiché sur l'extrémité supérieure de l'élément d'écartement.
